# EUROPÄISCHE PATENTSCHRIFT

(11) **EP 2 976 139 B1**
(45) Veröffentlichungstag und Bekanntmachung des Hinweises auf die Patenterteilung: **27.06.2018**
(21) Anmeldenummer: 14708569.0
(22) Anmeldetag: 10.03.2014
(51) Int. Cl.: A63G 21/18, A63K 3/02

(54) **STARTVORRICHTUNG FÜR EINE RUTSCHE SOWIE VERFAHREN ZUM STARTEN EINER RUTSCHFAHRT IN EINER RUTSCHBAHN**
STARTING DEVICE FOR A SLIDE AND METHOD FOR STARTING A SLIDING PROCESS IN A SLIDE WAY
DISPOSITIF DE DÉPART POUR UN TOBOGGAN AINSI QUE PROCÉDÉ DE DÉPART D'UNE DESCENTE SUR UN CIRCUIT DE TOBOGGAN

(30) Priorität: 22.03.2013 DE 102013102945
(43) Veröffentlichungstag der Anmeldung: 27.01.2016
(73) Patentinhaber: Aquarena Holding GmbH, 71131 Jettingen (DE)
(72) Erfinder: BRAUN, Rainer, 71106 Magstadt (DE)
(74) Vertreter: Mammel und Maser
(86) Internationale Anmeldenummer: PCT/EP2014/054541
(87) Internationale Veröffentlichungsnummer: WO 2014/146918

(56) Entgegenhaltungen:
- EP-A1- 2 500 070
- WO-A1-01/54783
- CN-U- 202 590 349
- US-A- 5 183 437
- US-A1- 2005 288 113
- US-B1- 7 833 107

## Beschreibung

Die Erfindung betrifft eine Startvorrichtung für eine Rutsche sowie ein Verfahren zum Starten einer Rutschfahrt in einer Rutschbahn für zumindest einen Benutzer, insbesondere in einer Wasserrutschbahn.

Aus der DE 10 2006 062 349 ist eine Wasserrutsche bekannt geworden, bei der eine Rutschbahn eine Anlaufstrecke und eine in einen Auslauf mündende Auslaufstrecke aufweist, wobei zwischen der Anlaufstrecke und der Auslaufstrecke zumindest eine Schlaufenstrecke vorgesehen ist, welche einen Umfangswinkel von wenigstens 270° aufweist und zumindest zwischen einem Startpunkt und einem Scheitelpunkt der Schlaufenstrecke gegenüber einer Vertikalen um 5° bis 80° geneigt ist. Eine solche Loopingrutsche findet in Wasserparks oder Erlebnisparks Einsatz und erhöht die Attraktivität von solchen Parks.

Aus der US 5,183,437 A ist eine Startvorrichtung für eine Free-Body-Rutsche bekannt, welche eine Startrampe mit einem stehenden Gehäuse aufweist, welche durch eine Tür zugänglich ist. Nachdem der Benutzer in das Gehäuse der Startrampe eingetreten ist und die Tür geschlossen hat, wird das Gehäuse in der stehenden Position mit einem Seilzug durch eine Verfahrbewegung mittels an dem Gehäuse angeordneten Rollen entlang einer Fahrschiene in eine Startposition verfahren.

Die Anforderungen an die Attraktivität solcher Parks, insbesondere deren Rutschen, steigen stetig an.

Der Erfindung liegt die Aufgabe zugrunde, eine weitere Attraktivität für Rutschen, insbesondere Wasserrutschen, zu schaffen.

Diese Aufgabe wird durch eine Startvorrichtung für eine Rutsche, insbesondere Wasserrutsche, mit den Merkmalen des Anspruchs 1 gelöst.

Durch eine Startrampe der Startvorrichtung wird ermöglicht, dass eine Person aus einer Beladeposition der Startrampe, bei der eine Rutschfläche im Wesentlichen horizontal oder geringfügig geneigt anordnet ist, in eine Startposition überführbar ist, aus der heraus der Benutzer aufgrund der Neigung der Rutschfläche in der Startposition nach dem Freigeben der Startposition durch die Sperrvorrichtung eine erhöhte Beschleunigung erfährt. Die Sperrvorrichtung gibt nach Einnahme der Startposition die Rutschfläche frei, wodurch in einer ersten Startphase dem Benutzer der Eindruck einer hohen Beschleunigung oder sogar eines freien Falls in Abhängigkeit der Neigung vermittelt werden kann. Dadurch wird bereits in der Startphase die Attraktivität einer solchen Rutsche erhöht. Eine solche Startvorrichtung kann sowohl für eine Rutsche, bei welcher der Benutzer auf seinen Textilien auf der Rutschfläche oder mit Hilfsmitteln, wie beispielsweise einer Matte, rutscht, eingesetzt werden als auch bei Wasserrutschen, die mit und ohne Reifen benutzt werden können.

Bevorzugt ist die Startrampe und/oder das erste Rutschelement beziehungsweise das dem austrittseitigen Ende der Startrampe zugeordnete Rutschelement rohrförmig ausgebildet. Die rohrförmige Ausgestaltung ist insbesondere bei einer hohen Startneigung der Rutschfläche in der Startphase der Startrampe von Vorteil, um dem Benutzer mit Sicherheit innerhalb der Rutschbahn zu halten. Vorzugsweise können die Startrampe und/oder das erste Rutschelement transparent oder zumindest teilweise transparent ausgebildet sein.

Eine weitere bevorzugte Ausgestaltung der Startvorrichtung sieht vor, dass in einer Beladeposition der Startrampe ein austrittsseitiges Ende der Startrampe getrennt zum eintrittsseitigen Ende des der Startrampe zugeordneten ersten Rutschelements der Rutschbahn angeordnet ist. Somit wird die Startrampe um eine Schwenkachse schwenkbar aufgenommen, welche getrennt zum Rutschelement angeordnet ist. Eine solche Anordnung kann bei der Ansteuerung der Schwenkbewegung Vorteile aufweisen, da geringere Schwenkkräfte erforderlich sein können.

Bevorzugt ist bei der vorstehenden Ausführungsform die Rutschfläche des austrittseitigen Endes des Rutschelementes der Startrampe gegenüber einem oberen Abschnitt des Rutschelementes zurück versetzt. Dadurch wird ein schräg verlaufendes und austrittsseitiges Ende der Startrampe geschaffen, welches einem komplementär ausgebildeten eintrittsseitigen Ende des Rutschelementes entspricht. Dies ermöglicht ein einfaches Aufeinanderzuschwenken des austrittseitigen Endes der Startrampe zum feststehend angeordneten ersten Rutschelement.

Eine alternative Ausgestaltung der Startvorrichtung sieht vor, dass ein austrittsseitiges Ende der Startrampe und ein eintrittsseitiges Ende des der Startrampe zugeordneten ersten Rutschelementes mit einer Gelenkverbindung, vorzugsweise in oder an die Rutschfläche angrenzend, miteinander verbunden sind. Diese Anordnung ermöglicht eine feste Verbindung zwischen dem feststehenden ersten Rutschelement und dem schwenkbaren Rutschabschnitt der Startrampe zueinander und somit einen einfachen Klappmechanismus.

Vorteilhafterweise ist der Rutschabschnitt der Startrampe und das erste Rutschelement derart ausgebildet und einander zugeordnet, dass bei der Positionierung der Startrampe in der Startposition zwischen den beiden ein geschlossener Übergang gebildet ist. Dadurch kann ein sicheres Rutschen ermöglicht werden, wobei gleichzeitig ein großer Winkelbereich zwischen der Positionierung der Rutschfläche der Startrampe in der Beladeposition und in der Startposition ermöglicht ist.

Bevorzugt wird der geschlossene Übergang zwischen dem Rutschabschnitt der Startrampe in der Startposition und dem ersten Rutschelement mit einer Überwachungseinrichtung erfasst, welches erst nach ordnungsgemäßer Einnahme der Startposition ein Freigabesignal zur Ansteuerung der Sperrvorrichtung ausgibt. Dadurch kann sichergestellt werden, dass die Sperrvorrichtung erst dann die Rutschfläche freigibt, wenn der Übergang geschlossen ist. Alternativ kann vorgesehen sein, dass der sich in der Beladezone befindende Benutzer den Startvorgang, also die Öffnung der Sperrvorrichtung aus einer Ausgangsposition in eine Freigabeposition, manuell selbst auslösen kann, wobei diese Selbstauslösung erst dann möglich ist, nachdem die Überwachungseinrichtung ein Freigabesignal ausgegeben hat.

Das austrittseitige Ende des Rutschabschnitts der Startrampe ist zumindest im Bereich der Rutschfläche an den eintrittsseitigen Bereich des ersten Rutschelementes angepasst oder überlappt diesen. Dadurch kann ein verletzungsfreier Übergang gebildet werden. Darüber hinaus ist auch eine verlustfreie Wasserführung bei der Ausgestaltung einer Wasserrutsche gegeben, ohne dass eine die Rutschfahrt unterstützende Flüssigkeit an der Schnittstelle austritt.

Des Weiteren ist bevorzugt die Rutschfläche der Startrampe in die Neigung der Rutschfläche des ersten Rutschelementes überführbar. Dadurch kann eine besonders gute Startphase mit einer hohen Beschleunigung erzielt werden.

Die Startrampe ist vorzugsweise in einem Bereich von 0° bis 90° um eine Lagerachse schwenkbar angeordnet. Dadurch kann einerseits ein einfaches Beladen und andererseits ein Maximum an Beschleunigung in der Startphase erzielt werden. Vorzugsweise ist der Schwenkbereich zwischen 5° und 85° ausgebildet.

Des Weiteren ist bevorzugt die Rutschfläche der Startrampe aus einer Beladeposition mit einer Neigung von 0° bis 15° gegenüber der Horizontalen in eine Startposition von 15° bis 89°, vorzugsweise 45° bis 90°, und insbesondere 60° bis 85°, überführbar.

Das in der Startrampe vorgesehene Sperrelement ist als ein schwenkbares oder verschiebbares Sperrelement ausgebildet, welches von einer Steuereinrichtung angesteuert und überwacht sowie einem Antriebselement betätigt wird. Vorzugsweise wird ein klappenförmiges Element oder eine Falltüre als auch eine Doppelfalltüre eingesetzt.

Das Sperrelement ist bevorzugt außerhalb der Rutschfläche schwenkbar und/oder verschiebbar angeordnet. Dadurch kann die Rutschfläche ohne Unterbrechung ausgebildet werden, so dass optimale Rutschverhältnisse während der Startphase bestehen und auch ein unmittelbares Rutschen von Personen auf der Rutschfläche ermöglicht ist.

Beim Einsatz der Startrampe für eine Startvorrichtung bei Wasserrutschen ist bevorzugt eine Stirnseite des Sperrelementes der Sperrvorrichtung mit geringem Abstand zur Rutschfläche angeordnet. Dadurch erfüllt das Sperrelement eine Art Wasserstaufunktion. Dies bedeutet, dass sich ein Wasserfilm an der Rutschfläche aufstauen kann, wodurch wiederum die Startbedingungen begünstigt sind.

Eine weitere vorteilhafte Ausgestaltung des Verfahrens sieht vor, dass der Beladezone der Startrampe eine Fördereinrichtung zugeordnet ist, welche als Rutschfläche, als Laufrollenband oder als Transportförderband ausgebildet ist. Dadurch kann ein schnelles und sicheres Befüllen der Beladezone der Startrampe ermöglicht werden, um eine kurze Taktung für die Rutschfahrten zu erzielen. Vorzugsweise ist zwischen der Fördereinrichtung und der Startrampe oder in der Fördereinrichtung eine Vereinzelungsvorrichtung vorgesehen. Dies findet insbesondere bei einer Reifenrutsche Einsatz.

Die der Erfindung zugrunde liegende Aufgabe wird des Weiteren durch ein Verfahren gemäß den Merkmalen des Anspruchs 15 gelöst. Bei dem Verfahren zum Starten einer Rutschfahrt in einer Rutschbahn mit zumindest einem Benutzer mit einer Startvorrichtung der vorgenannten Art wird erst nach dem gesicherten Überführen der Startrampe aus einer Beladeposition in eine Startposition die Sperrvorrichtung in der Startrampe freigegeben, um die Rutschfahrt zu beginnen. Dies ermöglicht eine kontrollierte und überwachte Benutzung einer solchen Rutschbahn mit einer erhöhten Attraktivität bereits in der Startphase der Rutschfahrt.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine schematische Seitenansicht einer erfindungsgemäßen Startvorrichtung mit einer Startrampe in einer Beladeposition,
Figur 2 eine schematische Seitenansicht der Startvorrichtung gemäß Figur 1 mit der Startrampe in einer Startposition,
Figur 3 eine schematische Seitenansicht der Startvorrichtung gemäß Figur 2 nach Freigabe einer Sperrvorrichtung,
Figur 4 eine schematische Detailansicht eines Eintrittsbereiches der Startrampe,
Figur 5 eine schematische Detailansicht der Sperrvorrichtung in der Startrampe und
Figur 6 eine schematische Seitenansicht einer alternativen Ausführungsform der Startvorrichtung gemäß Figur 1.

In Figur 1 ist eine schematische Seitenansicht einer erfindungsgemäßen Startvorrichtung 11 für eine nicht näher dargestellte Rutsche dargestellt. Bei einer solchen Rutsche kann es sich um sogenannte trockene Rutschen handeln, also Rutschen, bei denen die rutschende Person unmittelbar auf der Rutschfläche entlang gleitet oder mittels einer Matte oder eines Teppichs rutscht. Insbesondere ist diese Rutsche als Wasserrutsche ausgebildet, wobei die Benutzer sowohl unmittelbar auf einem Wasserfilm auf der Rutschfläche oder auf einem Reifen rutschen können.

Die Startvorrichtung 11 umfasst zumindest eine Startrampe 16, welche einen Rutschabschnitt 17 mit einer Rutschfläche 18 umfasst. Des Weiteren kann die Startrampe 16 ein erstes Rutschelement 19 umfassen, welches mit deren eintrittsseitigen Ende 21 an ein austrittsseitiges Ende 22 der Startrampe 16 angepasst ist.

Die Startrampe 26 umfasst des Weiteren eine Schwenkeinrichtung 30 mit einer Lagerachse 31, um welche der Rutschabschnitt 17 verschwenkbar angeordnet ist. Zur Ansteuerung der Schwenkbewegung umfasst die Schwenkeinrichtung 30 einen Antrieb und ein Stellelement, wie beispielsweise einen Hubzylinder 32, der symbolisch dargestellt ist. Dieser Hubzylinder 32 kann hydraulisch, pneumatisch oder anderweitig durch eine entsprechende Antriebseinrichtung 33 angesteuert werden, welche wiederum durch eine Steuerungseinrichtung 35 angesteuert und überwacht wird. Alternativ zum Hubzylinder 32 kann auch ein elektromotorischer, elektromagnetischer Antrieb als auch ein Antrieb mittels eines Getriebes vorgesehen sein, welches eine Schwenkbewegung der Lagerachse 31 und somit des Rutschabschnitts 17 einleitet, wodurch der Rutschabschnitt 17 um die Lagerachse 31 geschwenkt wird.

Einem eintrittsseitigen Ende 23 der Startrampe 16 ist eine Fördereinrichtung 24 zugeordnet, welche eine Transportebene aufweist, die in einem Winkel β gegenüber der Horizontalen geringfügig geneigt ist. In diesem Fall ist die Fördereinrichtung 24 als Rutschfläche oder Laufrollenband ausgebildet. Die Fördereinrichtung 24 kann auch als Transportfördereinrichtung mit einem angetriebenen Transportband ausgebildet sein. Bei dieser Ausführungsform kann der Neigungswinkel β auch gleich null sein.

Die Fördereinrichtung 24 kann eine Vereinzelungseinrichtung 26 umfassen, durch welche ein kontrollierter Zutritt in eine Beladezone 28 der Startrampe 16 angesteuert werden kann. Alternativ zur Vereinzelungseinrichtung 26 kann auch eine Signaleinrichtung vorgesehen sein, welche über Sensoren angesteuert wird, die am eintrittsseitigen Ende 23 der Startrampe 16 und/oder an der Fördereinrichtung 24 vorgesehen sind.

Der Rutschabschnitt 17 der Startrampe 16 ist bevorzugt als geschlossene Röhre ausgebildet. Eine Beladezone 28 erstreckt sich von einem eintrittsseitigen Ende 23 bis zur Sperrvorrichtung 37. Diese Beladezone 28 kann sich in der Länge derart erstrecken, dass nur ein Benutzer, insbesondere mit einem Reifen, darin aufgenommen werden kann. Ebenso kann die Beladezone 28 auch für einen Doppelreifen oder sonstige Rutschmittel, insbesondere für zwei, drei oder mehrere zusammen rutschende Personen ausgebildet sein.

Die Sperrvorrichtung 37 umfasst ein Sperrelement 36, welches sich vorzugsweise vollständig über den Querschnitt des rohrförmigen Rutschabschnitts 17 erstreckt, so dass der Rutschabschnitt 17 vollständig geschlossen ist. Ein stirnseitiges Ende des Sperrelementes 36, welches zur Rutschfläche weist, ist bevorzugt mit geringem Abstand zur Rutschfläche angeordnet, so dass eine minimale Menge an Flüssigkeit im Anwendungsfall bei einer Wasserrutsche hindurchtreten kann.

Das Sperrelement 36 kann um eine am oberen Abschnitt des Rutschabschnitts 17 angeordnete Schwenkachse nach oben geschwenkt werden und ist vorzugsweise als schwenkbare Klappe oder Falltür ausgebildet, welche mit der Steuereinrichtung über einen Antrieb 38 angetrieben wird.

Der Rutschabschnitt 17 der Startrampe 16 und/oder das erste Rutschelement 19 kann beispielsweise als Gleitfläche oder glatte Fläche ausgebildet sein. Ebenso kann die Rutschfläche 18 durch Laufrollen oder ein Transport- oder Laufrollenband ausgebildet sein. Ebenso kann alternativ auch eine muldenförmige Rutschfläche 18, 20 vorgesehen sein, die nach oben offen ist. Dabei sind jedoch die seitlichen Ränder überhöht gegenüber der Rutschfläche 18, 20 ausgebildet, um die rutschende Person entlang der Rutschfläche 18, 20 zu führen. Eine Wassereinspeisung bei einer Wasserrutsche kann direkt in das erste Rutschelement 19 am Beginn der Rutschfläche 20 erfolgen oder bereits zuvor in der Startrampe 16, so dass das Wasser in das Rutschelement 19 mündet, wobei das erste Rutschenelement 19 auch noch zusätzlich mit Wasser versorgt werden kann.

Die Fördereinrichtung 24 kann bei der Ausgestaltung als Rutschfläche an die vorbeschriebene alternative Ausführungsform des Rutschabschnitts 17 angepasst sein. Analoges gilt für das erste Rutschelement 19.

Sofern die Fördereinrichtung 24 und/oder die Rutschflächen 18, 20 Laufrollen oder ein Förderband umfassen, werden bevorzugt Rutschhilfen, wie beispielsweise Matten, Reifen oder dergleichen, eingesetzt.

In Figur 1 ist die Startrampe 16 in einer Beladeposition 29 angeordnet. In dieser Beladeposition 29 kann die Rutschfläche 18 des Rutschabschnitts 17 im Winkel α geneigt sein, der vorzugsweise dem Winkel β der Fördereinrichtung 24 entspricht. Alternativ kann die Neigung des Winkels α auch vom Winkel β abweichen. Sofern eine Fördereinrichtung 24 als Rutschfläche oder Laufrollenband ausgebildet ist, wird die Rutschfläche 18 bevorzugt in einer leicht geneigten Position, beispielsweise in einem Bereich von 1° bis 15°, angeordnet, so dass nach dem Eintreten des Benutzers in die Beladezone 28 dieser selbständig zum Sperrelement 36 der Sperrvorrichtung 37 rutscht. Sofern die Fördereinrichtung 24 als Transportförderband ausgebildet ist, kann der Neigungswinkel α auch 0° betragen, da durch den Antrieb der Fördereinrichtung ein gesichertes Einrutschen des Benutzers in die Ladezone gegeben ist. Alternativ oder zusätzlich kann die Rutschfläche 18 des Rutschabschnitts 17 der Startrampe 16 ein angetriebenes Laufrollenband oder ein angetriebenes Transportförderband aufweisen, um ein sicheres Beladen zu ermöglichen. Letzeres ist insbesondere bei einer Reifenrutsche vorgesehen.

Bei der Ausgestaltung eines rohrförmigen Rutschabschnitts 17 und einem rohrförmigen ersten Rutschelement 19 gemäß Figur 1 sind die jeweiligen stirnseitigen Enden 21, 22 aneinander angepasst, so dass diese beim Überführen der Startrampe 16 aus der in Figur 1 dargestellten Beladeposition 29 in eine in Figur 2 dargestellte Startposition 41 einen geschlossenen Übergang 43 bilden. Dabei kann gemäß einer bevorzugten Ausführungsform vorgesehen sein, dass die Rutschfläche 18 des Rutschabschnitts 17 auf einem vertieften Aufnahmeabschnitt 44 des ersten Rutschelementes 18 aufliegt, so dass die Rutschflächen 18, 20 des Rutschabschnitts 17 und Rutschelementes 19 bündig ineinander übergehen. Dies weist den Vorteil auf, dass insbesondere im Falle einer Wasserrutsche auch eine besonders gute Wasserführung ermöglicht ist. Gleichzeitig kann durch das Ineinandergreifen des Rutschabschnitts 17 in das erste Rutschelement 19 beim Rutschen die Verletzungsgefahr verringert werden. Alternativ kann auch vorgesehen sein, dass die jeweiligen stirnseitigen Enden 21, 22 zur bündigen Anlage positioniert werden und/oder ineinander greifende Verbindungsabschnitte aufweisen, so dass beim Überfahren der jeweiligen Enden 21, 22 eine stabile Anordnung der Schnittstelle gegeben ist.

Das Rutschelement 19 ist in einem Winkel γ gegenüber der Horizontalen angeordnet, der beispielsweise kleiner als 89° ausgebildet ist, wobei bevorzugt ein Winkel eingestellt wird, der in einem Bereich von größer 45°, insbesondere größer 60°, und im Besonderen im Bereich von 75° bis 85°, liegt. Dadurch kann eine besonders hohe Beschleunigung erzielt werden.

Die Beladeposition 29 der Startrampe 16 wird durch Sensoren 39 überwacht, die mit der Steuerungseinrichtung 35 gekoppelt sind. Diese Sensoren 39 können auch das Beladen der Beladezone 28 erfassen. Nachdem in der Beladeposition 29 ein Beladen der Beladezone 28 mittels zumindest eines Benutzers erfolgt ist, erhält die Steuerungseinrichtung 35 ein entsprechendes Signal. Alternativ kann dies auch von dem Benutzer in der Beladezone 28 manuell ausgelöst werden. Anschließend wird über die Antriebseinrichtung 33 die Startrampe 16 aus der Beladeposition 29 in eine Startposition 41 gemäß Figur 2 übergeführt.

Nach dem Überführen der Startrampe 16 aus der Beladeposition 29 in die Startposition 41 gemäß Figur 2 wird die Anordnung des Rutschabschnitts 17 und des Rutschelements 19 zu einem geschlossenen Übergang 43 mit einer Überwachungseinrichtung 46 überprüft. Sobald durch die Überwachungseinrichtung 46 festgestellt wird, dass der Übergang 43 in der Startposition 41 geschlossen ist, wird an die Steuerungseinrichtung 35 ein Signal ausgegeben, das jetzt erst die Sperrvorrichtung 37 freigegeben werden kann, so dass der Antrieb 38 ein Öffnen des Sperrelementes 36 ansteuert. Beispielsweise kann eine Count-Down-Startphase eingeleitet werden. Auch kann nach einem Zufallsgenerator die Öffnungszeit der Sperrvorrichtung nach Einnahme der Startposition 41 ausgewählt und angesteuert werden, so dass für den Benutzer die Startfreigabe einen Überraschungseffekt bewirkt. Alternativ kann der Benutzer auch durch Betätigen einer Starttaste den Startvorgang mit oder ohne eines Count-Downs auslösen, durch welchen das Sperrelement 36 aus einer Ausgangsposition 38 beziehungsweise Schließ- oder Sperrposition in eine Freigabeposition 50 gemäß Figur 3 übergeführt wird. Unmittelbar nach dem Schwenken der Sperrvorrichtung 37 in die Freigabeposition 50 beginnt die Rutschfahrt für den Benutzer.

Nachdem der Benutzer aufgrund der Überführung der Sperrvorrichtung 37 in die Freigabeposition 50 die Startrampe 16 verlassen hat, kann das Herausrutschen aus der Startrampe 16 beispielsweise durch Sensoren in dem Rutschabschnitt 17 der Startrampe 16 oder durch Sensoren in dem ersten Rutschelement 19 erfasst oder durch einen vorbestimmten Zeitablauf nach Überführen der Sperrvorrichtung 37 aus der Ausgangsposition 48 in die Freigabeposition 50 erfasst werden, so dass im Anschluss daran über die Steuereinrichtung 35 die Startrampe 16 in die Beladeposition 29 und das Sperrelement 36 in die Ausgangsposition 48 zurückgeführt wird. Anschließend kann der Beladevorgang der Startvorrichtung 11 erneut erfolgen, nachdem die Sensoren 39 die Einnahme der Beladeposition 29 der Startrampe 16 erfasst haben.

Bei der Startvorrichtung 11 gemäß den Figuren 1 bis 3, bei der die Startrampe 16 mit dessen Rutschabschnitt 17 getrennt zum Rutschelement 18 angeordnet ist, werden die einander zugeordneten Enden 22, 21 bevorzugt derart ausgestaltet, wie dies in Figur 1 dargestellt ist, so dass im Anwendungsfall der Wasserrutsche das der Startrampe 16 zugeführte Wasser 16 beim Austritt aus dem Rutschabschnitt 17 unmittelbar in das Rutschelement 19 gelangt. Es kann der Schnittstelle auch eine Auftragseinrichtung zugeordnet sein, um das Leckagewasser aufzunehmen.

In Figur 4 ist eine schematisch vergrößerte Ansicht der Startrampe 16 der Startvorrichtung 11 bei der Anwendung als Wasserrutsche dargestellt. Die Fördereinrichtung 24 führt ebenfalls bereits Wasser auf der Rutschfläche. In der Beladeposition 29 der Startrampe 16 liegt ein an der Startrampe 16 angeordnetes Dichtungselement 52 auf einem Auflageelement 53 auf, welches sich seitlich bis oberhalb der Rutschfläche erstreckt und beispielsweise an der Fördereinrichtung 24 befestigt ist. Dadurch kann das in dem Spalt sich ansammelnde Wasser aufgestaut und die Schnittstelle abgedichtet werden, so dass kein Wasserverlust auftritt, sondern das über die Fördereinrichtung 24 zugeführte Wasser in die Beladezone 28 der Startrampe 16 gelangt.

In Figur 5 ist eine schematisch vergrößerte Darstellung der Sperrvorrichtung 39 in der Ausgangs- oder Sperrposition 48 im Rutschabschnitt 17 dargestellt. Das der Rutschfläche 18 zugeordnete Ende des Sperrelementes 36 ist mit geringfügigem Abstand dazu angeordnet, wodurch ein Aufstauen des Wassers erzielt wird. Dadurch kann eine begünstigte Startposition durch ein Aufgleiten des Benutzers auf einem Wasserfilm auf der Rutschfläche 18 ermöglicht sein.

In Figur 6 ist eine alternative Ausführungsform der Startvorrichtung 11 zu den Figuren 1 bis 3 dargestellt. Diese Ausführungsform weicht dahingehend ab, dass der Rutschabschnitt 17 über eine Gelenkverbindung 55 mit dem Rutschelement 19 verbunden ist. Diese Gelenkverbindung liegt im Bereich oder unterhalb der Rutschfläche 18. Diese Anordnung ermöglicht ebenfalls nach dem Überführen der Startrampe 16 aus der Beladeposition 29 in die Startposition 41 einen geschlossenen Übergang 43 der Schnittstelle, so dass ein gefahrloses Rutschen gegeben ist. Im Übrigen gelten Alternativen und/oder bevorzugte Ausführungsformen, welche zu den Figuren 1 bis 5 beschrieben wurden.

Die vorgenannten Merkmale sind jeweils für sich genommen als auch in beliebiger Kombination wesentliche Merkmale der Erfindung.

## Patentansprüche

1. Startvorrichtung für eine Rutsche, insbesondere Wasserrutsche, **dadurch gekennzeichnet, dass** die Startvorrichtung umfasst:
- eine Startrampe (16), die einen Rutschabschnitt (17) mit einer Rutschfläche (18) umfasst, welche eine Beladezone (28) für zumindest einen Benutzer aufweist, die sich von einem eintrittsseitigen Ende (23) des Rutschabschnitts (17) bis zu einer in den Rutschabschnitt (17) angeordneten Sperrvorrichtung (35) erstreckt, wobei die Sperrvorrichtung (35) in einer Ausgangsposition (48) die Rutschfläche (18) sperrt,
- eine Schwenkeinrichtung (30), durch welche die Startrampe (16) aus einer Beladeposition (29) in eine Startposition (41) überführbar ist, indem die Startrampe (19) und ein erstes Rutschelement (19) der Rutsche einander zugeordnet sind, und
- eine Steuerungseinrichtung (35), welche die Schwenkbewegung der Startrampe (16) zwischen der Beladeposition (39) und der Startposition (41) und die Sperrvorrichtung (37) zwischen der Ausgangsposition (38) und einer Freigabeposition (50) ansteuert.

2. Startvorrichtung nach Anspruch 1, **dadurch gekennzeichnet, dass** die Startrampe (16) und/oder das dem austrittseitigen Ende (22) der Startrampe (16) zugeordnete erste Rutschelement (19) der Rutsche rohrförmig ausgebildet ist.

3. Startvorrichtung nach Anspruch 1, **dadurch gekennzeichnet, dass** in der Beladeposition (39) der Startrampe (16) ein austrittsseitiges Ende (22) der Startrampe (16) getrennt zum eintrittsseitigen Ende (21) des ersten Rutschelementes (19) angeordnet und vorzugsweise die Rutschfläche (18) des stirnseitigen Endes (22) des Rutschabschnitts (17) gegenüber einem oberen Abschnitt des Rutschabschnitts (17) zurückversetzt ist.

4. Startvorrichtung nach Anspruch 1, **dadurch gekennzeichnet, dass** ein austrittsseitiges Ende (22) der Startrampe (16) und ein eintrittsseitiges Ende (21) des ersten Rutschelementes (19) mit einer Gelenkverbindung (55), vorzugsweise in oder an die Rutschfläche (18) angrenzend, miteinander verbunden sind.

5. Startvorrichtung nach einem der vorhergehenden Ansprüche, **dadurch gekennzeichnet, dass** der in der Startposition (41) angeordnete Rutschabschnitt (17) der Startrampe (16) und das erste Rutschelement (19) einen geschlossenen Übergang (43) bilden.

6. Startvorrichtung nach Anspruch 5, **dadurch gekennzeichnet, dass** der geschlossene Übergang (43) mit einer Überwachungseinrichtung (46) erfassbar ist und ein Freigabesignal zur Ansteuerung der Sperrvorrichtung (37) ausgibt.

7. Startvorrichtung nach einem der vorhergehenden Ansprüche, **dadurch gekennzeichnet, dass** das austrittsseitige Ende (22) des Rutschabschnitts (17) der Startrampe (16) zumindest im Bereich der Rutschfläche (20) in das eintrittsseitige Ende (21) des ersten Rutschelementes (19) eingreift oder dieses überlappt.

8. Startvorrichtung nach einem der vorhergehenden Ansprüche, **dadurch gekennzeichnet, dass** die Rutschfläche (18) der Startrampe (16) in die Neigung der Rutschfläche (20) des Rutschelementes (19) überführbar ist und eine gemeinsame Rutschebene bilden.

9. Startvorrichtung nach einem der vorhergehenden Ansprüche, **dadurch gekennzeichnet, dass** die Startrampe (16) in einem Bereich von 0° bis 90°, insbesondere im Bereich von 5° bis 85°, schwenkbar ist.

10. Startvorrichtung nach einem der vorhergehenden Ansprüche, **dadurch gekennzeichnet, dass** die Rutschfläche (18) der Startrampe (16) aus einer Beladeposition (29) mit einer Neigung von 0° bis 15° gegenüber der Horizontalen in eine Startposition von 5° bis 89°, vorzugsweise 45° bis 90°, insbesondere 60° bis 65°, schwenkbar ist.

11. Startvorrichtung nach einem der vorhergehenden Ansprüche, **dadurch gekennzeichnet, dass** die Sperrvorrichtung (37) einen Antrieb (38) und zumindest ein Sperrelement (36) umfasst, welches vorzugsweise als ein schwenkbares oder verschiebbares Sperrelement (36), insbesondere als Falltür oder Doppelfalltür, ausgebildet ist.

12. Startvorrichtung nach einem der vorhergehenden Ansprüche, **dadurch gekennzeichnet, dass** das Sperrelement (36) außerhalb der Rutschfläche (18) schwenkbar oder verschiebbar im Rutschabschnitt (17) angeordnet ist.

13. Startvorrichtung nach einem der vorhergehenden Ansprüche, **dadurch gekennzeichnet, dass** eine zur Rutschfläche (18) weisende Stirnseite der Sperrvorrichtung (35) mit einem geringen Abstand zur Rutschfläche (18) mit einer Wasserstaufunktion angeordnet ist.

14. Startvorrichtung nach einem der vorhergehenden Ansprüche, **dadurch gekennzeichnet, dass** der Beladezone (38) der Startrampe (16) eine Fördereinrichtung (24) zugeordnet ist, welche als Rutschfläche, als Laufrollenband oder Transportförderband ausgebildet ist und vorzugsweise in der Fördereinrichtung oder zwischen der Fördereinrichtung (24) und der Startrampe (16) eine Vereinzelungseinrichtung (26) oder eine Signaleinrichtung vorgesehen ist.

15. Verfahren zum Starten einer Rutschfahrt in einer Rutschbahn für zumindest einen Benutzer, mit einer Startvorrichtung (11), nach einem der vorhergehenden Ansprüche,
- bei dem der zumindest eine Benutzer in eine Beladezone (38) einer Startrampe (16) der Startvorrichtung (11) selbständig rutscht oder hinein befördert wird, welche in Rutschrichtung durch eine einer Rutschfläche (18) der Startrampe (16) zugeordnete Sperrvorrichtung (35) begrenzt wird,
- bei dem nach dem Beladen der Beladezone (38) die Startrampe (16) aus einer Beladeposition (29) in eine Startposition (41) übergeführt wird, so dass die Rutschfläche (18) der Startrampe (16) in eine Rutschfläche (20) eines sich an die Startrampe (16) anschließenden ersten Rutschelementes (19) übergeht,
- bei dem nach der Einnahme der Startposition (41) die Sperrvorrichtung (35) angesteuert und aus einer Ausgangsposition (48) in eine Freigabeposition (50) übergeführt wird.

## Claims

1. Launcher for a slide, in particular a water slide, **characterized in, that** the launcher comprises:
- a launch ramp (16), which comprises a slide section (17) having a slide surface (18) which has a loading zone (28) for at least one user which extends from an inlet-side end (23) of the slide section (17) to a blocking device (35) arranged in the slide section (17), wherein the blocking device (35) blocks the slide surface (18) in an initial positon (48),
- a pivot device (30) using which the launch ramp (16) is able to be transferred from a loading position (29) into a launch position (41) in which the launch ramp (19) and a first slide element (19) of the slide are allocated to each other, and
- a control device (35) which controls the pivot movement of the launch ramp (16) between the loading position (39) and the launch position (41) and the blocking device (37) between the initial position (38) and a release position (50).

2. Launcher according to claim 1, **characterised in that** the launch ramp (16) and/or the first slide element (19) of the slide allocated to the outlet-side end (22) of the launch ramp (16) is formed to be tubular.

3. Launcher according to claim 1, **characterised in that**, in the loading position (39) of the launch ramp (16), an outlet-side end (22) of the launch ramp (16) is arranged separately to the inlet-side end (21) of the first slide element (19) and preferably the slide surface (18) of the front-side end (22) of the slide section (17) is set back compared to an upper section of the slide section (17) .

4. Launcher according to claim 1, **characterised in that** an outlet-side end (22) of the launch ramp (16) and an inlet-side end (21) of the first slide element (19) are connected to each other with an articulated joint (55), preferably adjacently in or on the sliding surface (18).

5. Launcher according to one of the preceding claims, **characterised in that** the slide section (17) of the launch ramp (16) arranged in the launch position (41) and the first slide element (19) form a closed transition (43).

6. Launcher according to claim 5, **characterised in that** the closed transition (43) is able to be detected with a monitoring device (46) and a release signal is emitted to control the blocking device (37).

7. Launcher according to one of the preceding claims, **characterised in that** the outlet-side end (22) of the slide section (17) of the launch ramp (16) engages with the inlet-side end (21) of the first slide element (19) in the region of the slide surface (20) or overlaps this.

8. Launcher according to one of the preceding claims, **characterised in that** the slide surface (18) of the launch ramp (16) is able to be transferred into the incline of the slide surface (20) of the slide element (19) and forms a mutual slide plane.

9. Launcher according to one of the preceding claims, **characterised in that** the launch ramp (16) is able to pivot in the range from 0° to 90°, in particular in the range from 5° to 85°.

10. Launcher according to one of the preceding claims, **characterised in that** the slide surface (18) of the launch ramp (16) is able to pivot from a loading position (29) having an incline of 0° to 15° compared to the horizontal, into a launch position from 5° to 89°, preferably 45° to 90°, in particular 60° to 65°.

11. Launcher according to one of the preceding claims, **characterised in that** the blocking device (37) comprises a drive (38) and at least one blocking element (36) which is preferably formed as a pivotable or displaceable blocking element (36), in particular as a trapdoor or double trapdoor.

12. Launcher according to one of the preceding claims, **characterised in that** the blocking element (36) is arranged outside the slide surface (18) to be pivotable or displaceable in the slide section (17) .

13. Launcher according to one of the preceding claims, **characterised in that** a front side of the blocking device (35) which points towards the slide surface (18) is arranged at a short distance to the slide surface (18) with a water accumulation function.

14. Launcher according to one of the preceding claims, **characterised in that** a conveyor device (24) is allocated to the loading zone (38) of the launch ramp (16) which is formed as a slide surface, as a roller belt or a transport conveyor belt and preferably a separating device (26) or a signal device is provided in the conveyor device or between the conveyor device (24) and the launch ramp (16).

15. Method to launch a slide run in a slide chute for at least one user having a launcher (11) according to one of the preceding claims,
- in which the at least one user independently slides or is conveyed into a loading zone (38) of a launch ramp (16) of the launcher (11), which is limited by a blocking device (35) allocated to a slide surface (18) of the launch ramp (16) in the slide direction,
- in which, after the loading of the loading zone (38), the launch ramp (16) is transferred from a loading position (29) into a launch position (41) such that the slide surface (18) of the launch ramp (16) merges into a slide surface (20) of a first slide element (19) connected to the launch ramp (16),
- in which, after the assumption of the launch position (41), the blocking device (35) is controlled and is transferred from an initial position (48) into a release position (50).

## Revendications

1. Dispositif de départ pour un toboggan, en particulier pour un toboggan aquatique, **caractérisé en ce que** le dispositif de départ est équipé
- d'une rampe de départ (16) qui comprend une partie de glisse (17) pourvue d'une surface de glisse (18) et présentant une zone de chargement (28) pour au moins un utilisateur laquelle s'étend depuis une extrémité côté entrée (23) de la partie de glisse (17) jusqu'à un dispositif de blocage (35) disposé dans ladite partie de glisse (17), le dispositif de blocage (35) bloquant la surface de glisse (18) dans une position initiale (48),
- d'un dispositif de pivotement (30) grâce auquel la rampe de départ (16) peut passer d'une position de chargement (29) à une position de départ (41) **en ce que** la rampe de départ (19) et un premier élément de glisse (19) du toboggan sont affectés l'un à l'autre, et
- d'un dispositif de commande (35) qui active le mouvement de pivotement effectué par la rampe de départ (16) entre la position de chargement (39) et la position de départ (41) et qui active le dispositif de blocage (37) en le commutant entre la position initiale (38) et une position de libération (50).

2. Dispositif de départ selon la revendication 1, **caractérisé en ce que** la rampe de départ (16) et/ou le premier élément de glisse (19) du toboggan affecté à l'extrémité côté sortie (22) de la rampe de départ (16) est réalisé en forme de tube.

3. Dispositif de départ selon la revendication 1, **caractérisé en ce que** lorsque la rampe de départ (16) est dans la position de chargement (39), une extrémité côté sortie (22) de la rampe de départ (16) est disposée de manière à être séparée de l'extrémité côté entrée (21) du premier élément de glisse (19), et **en ce que** de préférence la surface de glisse (18) de l'extrémité côté frontale (22) de la partie de glisse (17) est disposée en retrait par rapport à une partie supérieure de ladite partie de glisse (17).

4. Dispositif de départ selon la revendication 1, **caractérisé en ce qu'**une extrémité côté sortie (22) de la rampe de départ (16) et une extrémité côté entrée (21) du premier élément de glisse (19) sont reliées l'une à l'autre grâce à un joint articulé (55) situé de préférence dans la surface de glisse (18) ou de manière contiguë à celle-ci.

5. Dispositif de départ selon l'une quelconque des revendications précédentes, **caractérisé en ce que** la partie de glisse (17) de la rampe de départ (16) disposée dans la position de départ (41) et le premier élément de glisse (19) forment une transition fermée (43).

6. Dispositif de départ selon la revendication 5, **caractérisé en ce que** la transition fermée (43) peut être saisie avec un dispositif de surveillance (46) et qu'un signal de libération est émis en vue de commander le dispositif de blocage (37).

7. Dispositif de départ selon l'une quelconque des revendications précédentes, **caractérisé en ce que** l'extrémité côté sortie (22) de la partie de glisse (17) de la rampe de départ (16) s'engage, au moins dans la zone de la surface de glisse (20), dans l'extrémité côté entrée (21) du premier élément de glisse (19) ou chevauche celle-ci.

8. Dispositif de départ selon l'une quelconque des revendications précédentes, **caractérisé en ce que** la surface de glisse (18) de la rampe de départ (16) peut être placée dans l'inclinaison de la surface de glisse (20) de l'élément de glisse (19) et que lesdites surfaces de glisse forment un plan de glisse commun.

9. Dispositif de départ selon l'une quelconque des revendications précédentes, **caractérisé en ce que** la rampe de départ (16) peut pivoter dans une plage comprise entre 0° et 90°, en particulier dans une plage comprise entre 5° et 85°.

10. Dispositif de départ selon l'une quelconque des revendications précédentes, **caractérisé en ce que** la surface de glisse (18) de la rampe de départ (16) peut pivoter à partir d'une position de chargement (29) présentant une inclinaison comprise entre 0° et 15° par rapport à l'horizontale dans une position de départ comprise entre 5° et 89°, de préférence entre 45° et 90°, en particulier entre 60° et 65°.

11. Dispositif de départ selon l'une quelconque des revendications précédentes, **caractérisé en ce que** le dispositif de blocage (37) comprend un entraînement (38) et au moins un élément de blocage (36) qui est réalisé de préférence en tant qu'élément de blocage (36) pivotant ou coulissant, en particulier en tant que trappe ou double trappe.

12. Dispositif de départ selon l'une quelconque des revendications précédentes, **caractérisé en ce que** l'élément de blocage (36) est disposé de manière pivotante ou coulissante dans la partie de glisse (17), et ce en dehors de la surface de glisse (18) .

13. Dispositif de départ selon l'une quelconque des revendications précédentes, **caractérisé en ce qu'**une face frontale du dispositif de blocage (35) tournée vers la surface de glisse (18) est disposée à une faible distance de la surface de glisse (18) de manière à avoir une fonction d'accumulation d'eau.

14. Dispositif de départ selon l'une quelconque des revendications précédentes, **caractérisé en ce qu'**à la zone de chargement (38) de la rampe de départ (16) est affecté un dispositif de transport (24) qui est réalisé en tant que surface de glisse, convoyeur à rouleaux ou convoyeur à bande, et **en ce qu'**un dispositif d'individualisation (26) ou un dispositif de signalisation est prévu de préférence dans ledit dispositif de transport ou entre le dispositif de transport (24) et la rampe de départ (16).

15. Procédé destiné au départ d'une descente effectuée dans un toboggan pour au moins un utilisateur, avec un dispositif de départ (11) selon l'une quelconque des revendications précédentes,
- lors duquel ledit au moins un utilisateur glisse de manière autonome jusque dans une zone de chargement (38) d'une rampe de départ (16) du dispositif de départ (11) ou est transporté jusque dans celle-ci, laquelle est délimitée, dans le sens de glisse, par un dispositif de blocage (35) qui est affecté à une surface de glisse (18) de la rampe de départ (16),
- lors duquel, après le chargement de la zone de chargement (38), la rampe de départ (16) passe d'une position de chargement (29) à une position de départ (41) de sorte que la surface de glisse (18) de la rampe de départ (16) se trouve prolongée par une surface de glisse (20) d'un premier élément de glisse (19) qui est contigu à ladite rampe de départ (16),
- lors duquel, lorsque la position de départ (41) est enclenchée, le dispositif de blocage (35) est activé et passe d'une position initiale (48) à une position de libération (50) .
